# EUROPÄISCHE PATENTSCHRIFT

(11) **EP 0 551 282 B1**
(45) Veröffentlichungstag und Bekanntmachung des Hinweises auf die Patenterteilung: **30.10.1996**
(21) Anmeldenummer: 91913354.6
(22) Anmeldetag: 31.07.1991
(51) Int. Cl.: A61H 9/00

(54) **VORRICHTUNG ZUR FÖRDERUNG DES HAARWUCHSES**
DEVICE FOR PROMOTING HAIR GROWTH
DISPOSITIF PROMOTEURS DE LA CROISSANCE DES CHEVEUX

(43) Veröffentlichungstag der Anmeldung: 21.07.1993
(73) Patentinhaber: AMANATIDIS, Vassilios, CH-8051 Zürich (CH)
(72) Erfinder: AMANATIDIS, Vassilios, CH-8051 Zürich (CH)
(74) Vertreter: Fiener, Josef
(86) Internationale Anmeldenummer: CH9100158
(87) Internationale Veröffentlichungsnummer: WO9302649

(56) Entgegenhaltungen:
- DE-C- 193 475
- FR-A- 574 492
- FR-A- 813 116
- FR-A- 827 012
- FR-A- 1 029 720
- GB-A- 236 337

## Beschreibung

Die Erfindung betrifft eine Vorrichtung zur Förderung des Haarwuchses gemäß den oberbegrifflichen Merkmalen des Anspruches 1.

Da der Verlust der Haarpracht oder auch nur eines Teiles davon in vielen Fällen als sehr schmerzlich empfunden wird, diese Erscheinung andererseits recht weit verbreitet ist, wurden im Laufe der Zeit zahlreiche Verfahren erprobt, die bezwecken, den Haarausfall bei der Entstehung einer Glatze aufzuhalten oder gar rückgängig zu machen.

Grundsätzlich kann man dabei zwischen zwei verschiedenen Methoden unterscheiden:
Den rein mechanischen Methoden sowie den chemisch-kosmetischen Verfahren.

Zu den mechanischen Methoden zählen z.B. verschiedene Formen der Kopfmassage. Eine dazu geeignete Vorrichtung ist aus der FR-A-1.029.720 bekannt, die zudem die gattungsbildenden Merkmale des Anspruches 1 beschreibt. Hierbei wird eine Metallkappe mit einer Gummidichtung auf den Kopf aufgesetzt und der dadurch zwischen Kappe und Kopf gebildete Zwischenraum evakuiert. Eine ähnliche Vorrichtung beschreibt die DE-A-0 193 475.

Weit verbreitet sind weiterhin verschiedene chemisch-kosmetische Methoden. Bekannt sind etwa diverse Haarwasser und Haarwuchslotionen, deren Wirksamkeit auf der Anwendung bestimmter chemischer Substanzen beruht. Unterscheiden lassen sich diese Verfahren nach der Art ihrer Anwendung. Die Verfahren können entweder rein äusserlich angewendet werden, etwa durch Einreiben einer Lotion in die Kopfhaut, oder dann erfolgt die Aufnahme der Wirkstoffe in konzentrierter Form über den Verdauungstrakt durch die Einnahme einer Kapsel.

Eine weitere Unterscheidungsmöglichkeit ist nach der Art der Inhaltsstoffe gegeben. Es gibt ein breites Spektrum von Substanzen, denen eine positive Wirkung auf den Haarwuchs zugeschrieben wird, angefangen bei Pflanzenextrakten bis hin zu den Vitaminen.

Weit verbreitet sind auch diverse Hausrezepte, als Beispiel hierfür sei das Auflegen von Zwiebeln auf die Kopfhaut erwähnt.

Schliesslich gibt es auch rein kosmetische Methoden, die nicht auf eine Reaktivierung des Haarwuchses abzielen, sondern lediglich eine Verschönerung des Ist-Zustandes bezwecken.

Die erwähnten Vorrichtungen und Methoden sind nicht dazu geeignet, das Problem des Haarausfalles grundsätzlich zu lösen. Dies beruht darauf, dass den wissenschaftlichen Grundlagen in den vorgeschlagenen Verfahren nur ungenügend oder überhaupt nicht Rechnung getragen wird.

Die Aufgabe wird erfindungsgemäss mit Hilfe der Ausbildungsmerkmale nach Anspruch 1 gelöst.

Es zeigen:
Fig. 1 Gesamtansicht der Vakuumkappe
Fig. 2a Gesamtansicht der Vakuumkappe mit verstellbarem Band
Fig. 2b Schnitt durch die Vakuumkappe mit verstellbarem Band und aufblasbarem Schlauch od. Zusatzring, bei kleinem Füllungsgrad des Schlauches bzw. mit dünnem Zusatzring
Fig. 2c Schnitt durch die Vakuumkappe mit verstellbarem Band und aufblasbarem Schlauch od. Zusatzring, bei grossem Füllungsgrad des Schlauches bzw. mit dickem Zusatzring
Fig. 3 Kopf mit aufgesetzter Vakuumkappe, mit verstellbarem Band und aufblasbarem Schlauch od. Zusatzring
Fig. 4 Gesamtansicht der Vakuumkappe mit verstellbarem Band und aufblasbarem Schlauch od. Zusatzring, Version mit Rückschlagventil

Die Erfindung ist nicht in den Zeichnungen dargestellt, die zum Verständnis erläutert werden. Bei der Vorrichtung gemäss der Erfindung handelt es sich um eine aus einem gummiartigen Material gefertigte Vakuumkappe.

Die Vakuumkappe braucht an ihrer unteren Begrenzung einen verstärkten Abschluss, der genau dem Kopf angepasst ist. Die Verstärkung des auslaufenden Abschlusses 9 wird mit einem verstellbaren Band 1 erreicht. Das verstellbare Band 1 wird von aussen um den unteren Rand der Kappe herum gelegt.
Die Aussenkante 7, die durch die Kanten-bildende Ausbuchtung 5 gebildet wird, verhindert, dass das verstellbare Band 1 nach oben wegrutschen kann.

Ist die Vakuumkappe korrekt aufgesetzt, so verbleibt zwischen den Innenwänden der Kappe und der Kopfhaut ein luftgefüllter Zwischenraum 3.
Wird nun mit der Handfläche seitlich eine Kraft auf die Aussenseite der Vakuumkappe ausgeübt, so gibt das elastische Material der Kappe der Kraft nach. Die sich im Zwischenraum 3 zwischen der Innenseite der Vakuumkappe und der Kopfhaut befindliche Luft wird nach unten verdrängt und entweicht rundherum an der unteren Begrenzung der Vakuumkappe nach aussen.
Es ist wichtig, die Kraft seitlich auszuüben, weil im Falle einer senkrecht nach unten wirkenden Kraft die Kappe stärker an den Kopf angepresst wird, wodurch sich die Dichtung verbessert. Die Luft kann dann nicht aus dem Zwischenraum 3 entweichen.

Die Elastizität der Kappe bewirkt, dass diese nach erfolgtem Druck mit den Handflächen wieder ihre Ausgangsform annehmen möchte. Die Kappe versucht dabei, das ursprüngliche Volumen im Zwischenraum 3 wieder herzustellen.
Das Nachströmen von Luft durch den unteren Teil der Kappe wird durch die im unteren Teil der Kappe exakt auf der Kopfhaut aufliegende Innenfläche der Kappe verunmöglicht.
Je grösser der Unterdruck in der Kappe ist, desto mehr wird diese an den Kopf angepresst. Dadurch wird die Dichtung zusätzlich erhöht.
Auch das verstellbare Band 1, das von aussen entlang der unteren Begrenzung der Vakuumkappe den Kopf umgibt, trägt zur Dichtungswirkung bei.

Da die Kappe aufgrund ihrer Elastizität versucht, das Volumen des Zwischenraumes 3 wieder herzustellen, die Luft jedoch vorher daraus entwichen ist und nicht ohne weiteres zurückströmen kann, resultiert im Zwischenraum 3 ein Unterdruck.

Bei nassem Haar bleibt der Unterdruck länger bestehen als bei trockenem Haar, da das Wasser eine luftisolierende Wirkung hat.

Der im Zwischenraum 3 zwischen der Kopfhaut und der Kappe herrschende Unterdruck bewirkt nun, dass vermehrt Blut in die oberen Kapillargefässe der Kopfhaut einströmt.
Die Ernährung der Haarwurzeln wird dadurch gefördert. Der Haarausfall kann damit bei regelmässiger Anwendung der Vakuumkappe aufgehalten werden, Zellen, die für das Haarwachstum zuständig sind, können sich erholen, woraus ein positiver Effekt auf das Haarwachstum resultiert.

Sichtbares Zeichen der verstärkten Durchblutung der Kopfhaut ist eine Rötung. Nach erfolgter Behandlung verschwindet diese Rötung schnell wieder, so dass keine nachteiligen ästhetischen Effekte entstehen können.

Neben dem Gebrauch des verstellbaren Bandes 1 besteht eine zweite Möglichkeit, die Kappe exakt an die Kopfgrösse anzupassen, darin, einen aufblasbaren Schlauch 2 oder alternativ dazu einen Zusatzring zu verwenden.
Der aufblasbare Schlauch 2 bzw. der Zusatzring wird in die Vakuumkappe hineingelegt. Fig. 3 zeigt eine solche Kappe in aufgesetztem Zustand.
Der Zusatzring bzw. der aufblasbare Schlauch 2 kann in der Kappe nur bis zur Innenkante 8 hochgeschoben werden, wenn die Kappe aufgesetzt wird.

Bei der Formgebung des Kappeninneren wird darauf geachtet, dass die Vakuumkappe auch ohne die Verwendung eines Zusatzringes oder aufblasbaren Schlauches 2 verwendet werden kann.
Das bedeutet insbesondere, dass die gewählte Formgebung für die Halterung des Zusatzringes oder des Schlauches 2 im Inneren der Kappe auf den Träger derselben nicht störend wirkt, wenn die Kappe ohne Zusatzring oder Schlauch 2 verwendet wird.

Bei der Verwendung der Vakuumkappe mit dem aufblasbaren Schlauch 2 bzw. alternativ dazu mit einem nichtaufblasbaren Zusatzring ist es ebenfalls wichtig, die Kraft seitlich gegen die Vakuumkappe wirken zu lassen.
Wirkt die Kraft von der Aussenseite der Kappe gegen die Kappenmitte, so wird der Zusatzring bzw. der aufblasbare Schlauch 2 sowie der untere Rand der Kappe deformiert, und die Luft aus dem Zwischenraum 3 kann an der unteren Begrenzung der Kappe entweichen.

Der untere Rand der Vakuumkappe muss für den Fall, dass kein innerer Ring oder Schlauch 2 verwendet wird, auslaufend geformt sein, damit keine Kante auf den Kopf drücken kann und der Träger der Vakuumkappe danach eine rote Druckstelle am Kopf aufweist.
Falls jedoch ein innerer Ring zur Anpassung an die jeweilige Kopfgrösse verwendet wird, geschieht die eigentliche Dichtung mit diesem Ring, der ebenfalls keine Kanten aufweisen darf, damit er keine Druckstellen hinterlässt.

Zur Befestigung des Ringes oder des aufblasbaren Schlauches 2 besteht auch eine andere Möglichkeit, nämlich, dass dieser mit Nocken oder Rillen versehen wird, die dann in eine entsprechende Vertiefung im Inneren der Kappe passen.

Der aufblasbare Schlauch 2 dient dazu, den sicheren Sitz der Vakuumkappe bei verschiedenen Kopfgrössen und Kopfformen zu gewährleisten.
Der Durchmesser des aufblasbaren Schlauches 2 begrenzt den Durchmesser des Kopfes, auf den die Vakuumkappe aufgesetzt werden kann.
Ueber einen Einlass mit einem Stöpsel kann Luft in das Innere des Schlauches 2 geblasen werden. Der Durchmesser des Schlauches 2 hängt ab vom Volumen der Luft, die sich im Inneren des Schlauches 2 befindet.

Der aufblasbare Schlauch 2 ermöglicht es daher, die Vakuumkappe individuell an jede denkbare Kopfform anzupassen, indem das Volumen der Luft, die sich im Schlauch 2 befindet, variiert wird.
Der nichtaufblasbare Zusatzring wird aus einem Set von Ringen verschiedener Dicken je nach Kopfgrösse ausgeführt.
Dies erlaubt ebenfalls eine Anpassung der Vakuumkappe an jede Kopfform.

Fig. 2b und Fig. 2c zeigen zwei Schnittbilder von Situationen mit unterschiedlichem Füllungsgrad des aufblasbaren Schlauches 2. Für grosse Köpfe braucht der Schlauch 2 nicht stark aufgeblasen zu werden, resp. er braucht überhaupt nicht getragen zu werden.
Für kleinere Köpfe wird der Füllungsgrad des Schlauches 2 entsprechend vergrössert, s. Fig. 2c.
Anstelle des Schlauches 2 mit unterschiedlichem Füllungsgrad kann man sich in diesen Fig. auch einen dünnen resp. einen dicken Zusatzring denken.

Bei einer weiteren Variante, die in der Fig. 4 gezeigt wird, befindet sich im oberen Teil der Vakuumkappe ein Rückschlagventil 6. Durch dieses Rückschlagventil 6 hindurch wird die Luft aus dem Zwischenraum 3 entfernt. Dies geschieht, indem mit der Hand auf die Aussenseite der Kappe gedrückt wird. Im Gegensatz zu den Bauarten ohne Rückschlagventil 6 wird bei dieser Ausführung während einer Anwendung mit den Händen eine senkrecht nach unten wirkende Kraft auf die Kappe ausgeübt.
Dadurch wird die Vakuumkappe stärker an den Kopf gepresst. Der Druck im Inneren der Kappe steigt, bis die Luft schliesslich durch das Rückschlagventil 6 hindurch entweicht.
Nachdem die Luft aus dem Raum 3 zwischen der Innenwand der Vakuumkappe und der Kopfhaut entwichen ist, blockiert das Rückschlagventil 6, so dass nicht wieder Luft von aussen durch das Rückschlagventil 6 hindurch zurückströmen kann.

Im Volumen des Zwischenraumes 3 entsteht dabei analog zur ersten Variante ein Unterdruck.

Bei der erfindungsgemäßen Ausführungsform der Vakuumkappe besteht diese aus zwei Teilen, einem kleineren oberen Teil und einem grösseren unteren Teil.
In zusammengesetztem Zustand steckt der obere Teil der Vakuumkappe im unteren Teil. Durch einen einfachen Handgriff kann der obere Teil der Vakuumkappe vom unteren Teil abgetrennt und für sich allein angewendet werden.
Der obere Teil der Vakuumkappe und der untere Teil überlappen sich gegenseitig. Der Uebergang zwischen den beiden Kappenteilen wird durch den Luft-abdichtenden und gegen aussen immer dünner werdenden Rand gebildet.
Wird bei der Anwendung der Vakuumkappe im zusammengesetzten Zustand ein Unterdruck erzeugt, so drückt der in der Umgebung herrschende Luftdruck die aneinander anliegenden Kappenteile von der Aussenseite der Vakuumkappe her gegen die Kopfhaut, wodurch die Dichtung gegenüber dem Zustand ohne Vakuum noch verbessert wird.

Die alleinige Anwendung des oberen Teiles der Vakuumkappe ist dann angezeigt, wenn jemand nur im oberen Teil des Kopfes eine Behandlung wünscht.
Einzelne Stellen auf der Kopfhaut können auf diese Weise gezielt und effizient behandelt werden.

Anstelle von elastischem Material kann die Vakuumkappe₉ zumindest im oberen Teil, auch aus Hartplastik gefertigt werden. Die Elastizität ist in diesem Fall erheblich geringer, so dass ein Vakuum nicht mehr durch blossen Druck mit den Handflächen erzeugt werden kann.

Bei dieser Ausführungsvariante der Vakuumkappe wird das zur Förderung der Durchblutung erforderliche Vakuum entweder mit einem Handbalg, der mit einer Hand bedient werden kann, oder mit einer elektrischen Vakuumpumpe erzeugt.

Es besteht auch die Möglichkeit, als Material, zumindest für den oberen Teil der Kappe, einen dünnen Kunststoff zu verwenden.
Dieses Material schmiegt sich nach der Entfernung der Luft hautnah an den Kopf an. Damit dennoch ein schmaler Raum zwischen der Kopfhaut und der Innenwand der Vakuumkappe bleibt, versieht man die Innenfläche der Kappe mit kleinen Noppen.
Ohne einen Zwischenraum 3 würde kein Vakuum zur Förderung der Durchblutung resultieren.

Bei einer zusätzlichen Variante besteht die Vakuumkopfkappe, zumindest im oberen Teil, aus ebenfalls luftdichtem, zusammenfaltbarem, plastikähnlichem Material, das in seinem Inneren durch Federn gestützt wird.
Die Federn sorgen dafür, dass die Vakuumkappe bestrebt ist, ihr Volumen nach einer Kraftwirkung wieder herzustellen.

Die vorgeschlagene Vorrichtung, mit der Glatzenbildung wirksam bekämpft oder gar rückgängig gemacht werden kann, zeichnet sich im Vergleich zu bisher angewendeten Verfahren durch mehrere Vorteile aus:
Die Anwendung der Vakuumkappe ist denkbar einfach und kann mit wenigen einfachen Handgriffen durchgeführt werden.

Durch den zweiteiligen Aufbau der Vakuumkappe kann der Einsatz dank dem einzeln verwendbaren oberen Teil der Kappe gezielt an den Orten auf der Kopfhaut erfolgen, wo eine Revitalisierung des Haarwuchses angezeigt ist.

Auch entfällt ein umständliches Hantieren mit Lotionen und Salben, so dass keine Verunreinigungen entstehen können.

Da Haarausfall und Glatzenbildung weit verbreitete Erscheinungen sind, von denen ein recht grosser Prozentsatz der Bevölkerung betroffen ist, besteht auf dem Markt eine erhebliche Nachfrage nach Produkten zur Bekämpfung des Haarausfalles bzw. zur Förderung des Haarwuchses.

## Patentansprüche

1. Vorrichtung zur Förderung des Haarwuchses mit einer auf den Kopf (4) luftdicht aufsetzbaren Kappe, mit der ein Unterdruck in dem Zwischenraum (3) zwischen Kappe und Kopf (4) erzeugbar ist und die einen elastischen Rand zur luftdichten Abdichtung aufweist, wobei die Kappe zur Fixierung eines aufblasbaren Schlauches (2) oder elastischen Zusatzrings an der Innenseite Aus - oder Einbuchtungen aufweist, dadurch gekennzeichnet, daß die Kappe aus zwei Teilen besteht, wobei der obere Teil der Kappe abnehmbar und auch für sich allein verwendbar ist.

2. Vorrichtung nach Anspruch 1, dadurch gekennzeichnet, daß die Kappe eine kopfähnliche Form aufweist.

3. Vorrichtung nach Anspruch 1 oder 2, dadurch gekennzeichnet, daß die Ausbuchtung zur Fixierung des aufblasbaren Schlauches (2) oder Zusatzrings durch eine Innenkante (8) gebildet ist.

4. Vorrichtung nach Anspruch 1, dadurch gekennzeichnet, daß ein verstellbares Band (1) um einen auslaufenden Abschluß (9) der Kappe herumlegbar ist.

5. Vorrichtung nach einem der Ansprüche 1 bis 4, dadurch gekennzeichnet, daß der Zusatzring ein Ring aus einem Set von Ringen unterschliedlicher Größe ist.

6. Vorrichtung nach einem der Ansprüche 1 bis 5, dadurch gekennzeichnet, daß die Kappe aus einem oberen kugelschalenabschnittförmigen Teil und einem unteren, mit dem oberen Teil luftdicht verbindbaren kugelschalenabschnittförmigen Teil besteht.

7. Vorrichtung nach einem der Ansprüche 1 bis 6, dadurch gekennzeichnet, daß der obere Teil einen auslaufenden Rand aufweist, der bei Verbindung des oberen Teils mit dem unteren Teil an der Innenseite des unteren Teils anliegt.

8. Vorrichtung nach einem der vorstehenden Ansprüche, dadurch gekennzeichnet, daß die Kappe ein Luftventil, vorzugsweise ein Rückschlagventil (6), zur Entfernung der Luft aus dem Zwischenraum (3) aufweist.

9. Vorrichtung nach Anspruch 8, dadurch gekennzeichnet, daß das Luftventil im oberen Teil der Kappe vorgesehen ist.

10. Vorrichtung nach einem der vorstehenden Ansprüche, dadurch gekennzeichnet, daß zumindest der obere Teil der Kappe aus elastischem Material besteht.

11. Vorrichtung nach einem der vorstehenden Ansprüche, dadurch gekennzeichnet, daß die Kappe zumindest im oberen Teil aus luftdichtem, zusammenfaltbarem, plastikähnlichem Material besteht, welches intern durch Federn gestützt ist.

12. Vorrichtung nach einem der vorstehenden Ansprüche, dadurch gekennzeichnet, daß die Kappe zumindest im oberen Teil aus einem dünnen, flexiblen Material besteht und die Innenfläche der Kappe mit Noppen versehen ist.

13. Vorrichtung nach einem der vorstehenden Ansprüche, gekennzeichnet durch eine Pumpe zur Erzeugung eines Unterdruckes im Zwischenraum (3) zwischen Kappe und Kopf (4).

14. Vorrichtung nach Anspruch 13, dadurch gekennzeichnet, daß zumindest der obere Teil der Kappe aus hartem Material besteht.

15. Vorrichtung nach Anspruch 13 oder 14, dadurch gekennzeichnet, daß die Pumpe eine elektrische Luftpumpe oder ein Handbalg ist.

## Claims

1. Device for promoting hair growth featuring a cap capable of being placed on the head (4) in an airtight manner, said cap enabling a partial vacuum or negative pressure to be generated in the space (3) between the cap and the head (4), said cap featuring a elastic edge for forming an airtight seal, characterized in that the cap consists of two parts, the upper part of the cap being removable and additionally capable of being used by itself, the cap featuring a convexity or concavity on the inside for the purpose of securing a inflatable tube (2) or elastic supplementary ring.

2. Device as claimed in Claim 1, characterized in that the cap is shaped in the form of a head.

3. Device as claimed in Claim 1 or 2, characterized in that the convexity for securing the inflatable tube (2) or supplementary ring is formed by an inner ledge (8).

4. Device as claimed in Claim 1, characterized in that an adjustable strip (1) can be placed around the margin edge (9) of the cap.

5. Device as claimed in one of the Claims 1 to 4, characterized in that the supplementary ring is a ring comprised of a set of rings of different sizes.

6. Device as claimed in one of the Claims 1 to 5, characterized in that the cap is comprised of an upper bowl-shaped part and a lower bowl-shaped part capable of being joined to the upper part in an airtight manner.

7. Device as claimed in one of the Claims 1 to 6, characterized in that the upper part features a margin rim which fits against the inside of the lower part when the upper part is joined to the lower part.

8. Device as claimed in one of the foregoing claims, characterized in that the cap features an air valve, preferably a check valve (6), for the purpose of removing the air in the space (3) between the cap and the head (4).

9. Device as claimed in Claim 8, characterized in that the air valve is provided in the upper part of the cap.

10. Device as claimed in one of the foregoing claims, characterized in that at least the upper part of the cap is made of all elastic material.

11. Device as claimed in one of the foregoing claims, characterized in that at least the upper part of the cap is made of a airtight, foldable plastic-like material, said material being supported by springs on the inside.

12. Device as claimed in one of the foregoing claims, characterized in that at least the upper part of the cap is made of a thin, flexible material and in that the inside surface of the cap features nubs.

13. Device as claimed in one of the foregoing claims, characterized by a pump for generating a partial vacuum or negative pressure in the space (3) between the cap and the head (4).

14. Device as claimed in Claim 13, characterized in that at least the upper part of the cap is made of a hard material.

15. Device as claimed in Claim 13 or 14, characterized in that the pump is an electric air pump or manually pumped bellows.

## Revendications

1. Dispositif favorisant la croissance des cheveux, comportant une coiffe hermétique qu'on place sur la tête (4), avec la possibilité de réduire la pression d'air dans l'espace intermédiaire (3) entre la coiffe et la tête (4), comportant un bord élastique rendant le système étanche, caractérisé par une coiffe comportant deux éléments, la partie supérieure étant amovible et utilisable pour elle-même, la coiffe comportant des bombements ou échancrures pour la fixation d'un tuyau gonflable (2) ou d'un anneau élastique supplémentaire à la partie intérieure.

2. Dispositif selon la revendication 1, caractérisé par une coiffe ayant la forme analogue à une tête.

3. Dispositif selon les revendications 1 ou 2, caractérisé par l'échancrure pour la fixation du tuyau gonflable (2) ou de l'anneau supplémentaire comportant un bord intérieur (8).

4. Dispositif selon la revendication 1, caractérisé par une bande ajustable (1) pouvant être placée autour d'un bord se terminant en pointe (9).

5. Dispositif selon une des revendications 1 à 4, caractérisé par un anneau supplémentaire provenant d'un set d'anneaux de grandeurs différentes.

6. Dispositif selon une des revendications 1 à 5, caractérisé par la coiffe composée d'une partie supérieure en forme de calotte sphérique et d'une partie inférieure en forme de calotte sphérique pouvant être jointe de façon étanche avec la partie supérieure.

7. Dispositif selon une des revendications 1 à 6, caractérisé par une partie supérieure comportant un bord se terminant en pointe qui se colle à l'intérieur de la partie inférieure lorsqu'on joint les deux parties.

8. Dispositif selon les revendications précédentes, caractérisé par une valve à air, de préférence une valve à reversement (6), permettant le pompage de l'air de l'espace intermédiaire (3).

9. Dispositif selon la revendication 8, caractérisé par la valve à air se trouvant sur la partie supérieure de la coiffe.

10. Dispositif selon les revendications précédentes, caractérisé par la partie supérieure de la coiffe pour le moins qui est construite avec un matériau élastique.

11. Dispositif selon les revendications précédentes, caractérisé par la partie supérieure de la coiffe pour le moins qui est composé d'un matériau genre plastique, pliable et étanche qui est supporté à l'interieur par des ressorts.

12. Dispositif selon les revendications précédentes, caractérisé par la partie supérieure de la coiffe pour le moins qui est composé d'un matériau flexible avec une surface intérieure comportant des petites élévations réparties régulièrement.

13. Dispositif selon les revendications précédentes, caractérisé par une pompe permettant la réduction de la pression d'air dans l'espace intermédiaire (3) entre la coiffe et la tête (4).

14. Dispositif selon la revendication 13, caractérisé par la partie supérieure de la coiffe pour le moins qui est composé d'un matériau dur.

15. Dispositif selon les revendications 13 ou 14, caractérisé par une pompe qui est une pompe à air électrique ou manuelle.
